# EUROPÄISCHE PATENTSCHRIFT

(11) **EP 0 031 921 B1**
(45) Veröffentlichungstag und Bekanntmachung des Hinweises auf die Patenterteilung: **09.05.1984**
(21) Anmeldenummer: 80107828.8
(22) Anmeldetag: 11.12.1980
(51) Int. Cl.: H01J 17/49

(54) **Gasentladungsanzeigevorrichtung mit mindestens einem den Nachbeschleunigungsraum begrenzenden Abstandsrahmen**
Gas discharge display device comprising at least one spacer frame limiting the post-acceleration space
Dispositif d'affichage à décharge à gaz comportant au moins un cadre d'écartement limitant l'espace de post-accélération

(30) Priorität: 28.12.1979 DE 2952528
(43) Veröffentlichungstag der Anmeldung: 15.07.1981
(73) Patentinhaber: SIEMENS AKTIENGESELLSCHAFT, 80333 München (DE)
(72) Erfinder: Littwin, Burkhard, Dipl.-Phys., D-8021 Hohenschäftlarn (DE); Huber, Wilhelm, D-8055 Goldach (DE)

## Beschreibung

Die Erfindung betrifft eine Gasentladungsanzeigevorrichtung mit einem gasgefüllten Raum, der auf einer Seite durch eine Frontplatte und auf der gegenüberliegenden Seite durch eine Rückplatte gasdicht abgeschlossen und durch eine Steuerscheibe in einen Gasentladungsraum und einen stützenfreien Nachbeschleunigungsraum unterteilt ist, die auf ihrer einen Seite als Zeilenleiter und auf ihrer anderen Seite als Spaltenleiter eine Matrix bildende und jeweils getrennt ansteuerbare Elektrodenbahnen trägt und zusammen mit diesen Bahnen in den Kreuzungspunkten der Matrix durchbrochen ist, und der auf der Frontplattenseite ein mit einer Anodenschicht versehener, den Nachbeschleunigungsraum begrenzender Leuchtschirm und auf der Rückplattenseite eine oder mehrere gegeneinander isolierte, den Gasentladungsraum begrenzende Kathoden gegenüberliegen, wobei zwischen Steuerscheibe und Frontplatte sowie zwischen Steuerscheibe und Kathode(n) ein diese Räume seitlich begrenzender Abstandsrahmen vorgesehen ist.

Eine Gasentladungsanzeigevorrichtung mit einer Kathode, die aus Kathodenstreifen besteht, die voneinander isoliert parallel zueinanderliegen und getrennt ansteuerbar sind, ist aus der DE-A-2 643 915 bekannt. Die Aufteilung der Kathode in einzelne voneinander isolierte Kathodenstreifen ist eine Weiterentwicklung einer Flächenkathode, wie sie aus der DE-A-2 412 869 bekannt ist und für die Bildwiedergabe bei sogenannten Flachbildschirmen bzw. Gasentladungs-Displays verwendet wird.

Eine solche Anzeigevorrichtung arbeitet nach dem Prinzip der räumlichen Trennung von Elektronenerzeugung und Elektronenbeschleunigung. Die dazu verwendete Röhre ist in zwei Kammern aufgeteilt, die über eine an den Kreuzungspunkten ihrer Zeilen und Spalten gelochte Leitermatrix (Steuerscheibe) miteinander verbunden sind. Die Kammer zwischen der bzw. den Kathoden an der Rückplatte und den streifenförmigen Hilfsanoden als Zeilen der Leitermatrix ist der Raum für die Gasentladung. Die andere Kammer ist der Nachbeschleunigungsraum zwischen der Spaltebene der Leitermatrix (Steuerscheibe) und einer Flächenanode, die eine Leuchtschirmelektrode darstellt. Durch Ansteuern einer der Hilfsanoden entsteht eine keilförmige Gasentladung zwischen der Kathode und der Hilfsanode über deren ganze Zeilenlänge. Bei gleichzeitigem Ansteuern einer der als Matrixspalten dienenden streifenförmigen Steuerelektroden werden in der Gasentladung erzeugte Plasmaelektroden durch die Öffnung am Kreuzungspunkt von Zeile und Spalte in den Nachbeschleunigungsraum gezogen und auf die Anode beschleunigt. Am Aufschlagsort entsteht dann auf einer der Anode vorgelagerten Leuchtstoffschicht ein Lichtpunkt als Abbild des angesteuerten Kreuzungspunktes der Matrix. Mit entsprechender Matrixansteuerung nach zeitlichem Ablauf und Stärke lassen sich auf dem Leuchtschirm Zeichen und Bilder darstellen.

Weiterhin ist aus der DE-A-2 750 587 eine Gasentladungsanzeigevorrichtung mit Abstandselementen bekannt, bei der zwischen Steuerscheibe und Nachbeschleunigungsanode Stege mit konstanter Wandstärke vorgesehen sind, die sich in der Ebene der Steuerscheibe erstrecken, an den Steuerscheibenlöchern vorbeigeführt sind und abschnittsweise abwechselnd parallel und schräg zu den ihnen zugewandten Leitern verlaufen.

Für eine Abstandshalterung in einer Gasentladungsanzeigevorrichtung ist auch schon vorgeschlagen worden, zwischen Steuerscheibe (Steuerlochplatte) und Leuchtschirm mehrere aufeinandergestapelte Glasfolien anzuordnen, die auf ihren Oberflächen Metallschichten tragen. Die Metallschichten führen schwimmende Potentiale und homogenisieren dadurch das Beschleunigungsfeld [nicht vorveröffentlichte EP-A-0 013 365 nach Art. 54 (3) EPÜ].

Aus der DE-A-2 615 721 ist bereits eine Gasentladungsanzeigevorrichtung bekannt, bei der zwar die Kriechspannungsfestigkeit im Nachbeschleunigungsraum erhöht wird. Allerdings sind in dieser bekannten Anordnung keine Massnahmen getroffen, um im Randbereich der gegenüberliegenden Potentialschichten, in dem aufgrund der Verzerrung des elektrischen Feldes besonders leicht elektrische Überschläge auftreten, die Hochspannungs-Durchschlagsfestigkeit zu verbessern.

Der vorliegenden Erfindung liegt die Aufgabe zugrunde, eine Gasentladungsanzeigevorrichtung zu schaffen, die es ermöglicht, im Nachbeschleunigungsraum eine hohe Nachbeschleunigungsspannung zu verwenden, ohne dass es in diesem Bereich zu elektrischen Überschlägen kommt. Zur Lösung dieser Aufgabe wird bei einer Gasentladungsanzeigevorrichtung der eingangs genannten Art erfindungsgemäss vorgeschlagen, dass der Nachbeschleunigungsraum von mindestens einem Abstandsrahmen begrenzt ist, dessen innere Berandung mit der äusseren Berandung der aktiven Leuchtschirmfläche nahezu oder im Idealfall völlig übereinstimmt und dessen lichte Weite derart dimensioniert ist, dass die innere Rahmenberandung frei von den die gasdichte Verbindung bewirkenden Materialien bleibt, wobei der inneren Rahmenbereich in den Raum zwischen den äusseren Randbereichen der den Nachbeschleunigungsraum begrenzenden Potentialschichten ragt.

Der Abstandsrahmen ist dabei vorzugsweise von einem zweiten, äusseren Abstandsrahmen umgeben, der zur vakuumdichten Versiegelung des Nachbeschleunigungsraumes dient. Die Abstandsrahmen bestehen zweckmässig aus Glas, das in seinem thermischen Ausdehnungskoeffizienten dem des Leuchtschirmglases angepasst ist.

Weitere vorteilhafte Ausgestaltungen der Erfindung sind in den kennzeichnenden Merkmalen der Unteransprüche 5 bis 16 enthalten.

Die erfindungsgemässe Gasentladungsanzeigevorrichtung hat den Vorteil, dass im Nachbeschleunigungsraum eine hohe Nachbeschleunigungsspannung verwendet werden kann, ohne dass es zu elektrischen Überschlägen kommt. Deshalb ist es zweckmässig, einen stützungsfreien Nachbeschleunigungsraum zu verwenden, so dass der kritische Bereich auf die seitliche Berandung des Nachbeschleunigungsraumes beschränkt wird.

Weitere Einzelheiten der Erfindung sollen anhand von in den Figuren der Zeichnung dargestellten Ausführungsbeispielen näher erläutert werden. Teile, die nicht unbedingt zum Verständnis der Erfindung beitragen, sind in den Figuren unbezeichnet oder weggelassen. Dabei zeigen:
Fig. 1 ein Ausführungsbeispiel einer erfindungsgemässen Gasentladungsanzeigevorrichtung schematisch als Ausschnitt,
Fig. 2 eine schematische Darstellung des Aufbaues des inneren Teiles des Abstandsrahmens einer Gasentladungsanzeigevorrichtung,
Fig. 3 eine schematische Darstellung des Aufbaues eines inneren und eines äusseren Abstandsrahmens einer Gasentladungsanzeigevorrichtung,
Fig. 4 eine schematische Darstellung einer weiteren Ausführungsform des Aufbaues eines inneren und äusseren Abstandsrahmens,
Fig. 5 eine schematische Darstellung des Aufbaues des Nachbeschleunigungsraumes für ein Leuchtschirmglas mit integriertem Abstandsrahmen und
Fig. 6 eine schematische Darstellung des Aufbaues eines zu einer Einheit kombinierten inneren und äusseren Abstandsrahmens einer Gasentladungsanzeigevorrichtung.

Die in Fig. 1 schematisch dargestellte Gasentladungsanzeigevorrichtung besteht im wesentlichen aus einem Nachbeschleunigungsraum 1 mit einem überbreiten Abstandsrahmen 2 zwischen Frontplatte 4 und Steuerscheibe 5 zur Erhöhung der Hochspannungsfestigkeit der Vorrichtung. Die Klebenähte zwischen Abstandsrahmen 2 und Steuerscheibe 5 bzw. Frontplatte 4 sind mit dem Bezugszeichen 6 versehen. Der Abstandsrahmen 2 überragt dabei die Klebenähte 6 seitlich. Die Hochspannungsfestigkeit einer 1 mm langen Beschleunigungsstrecke bezogen auf elektrische Überschläge am Rande des Nachbeschleunigungsraumes 1 ist beispielsweise von 2,5 kV auf 6 kV erhöht, wenn der 0,8 mm hohe Glas-Abstandsrahmen 2 die Klebenaht 6 seitlich um jeweils etwa 5 mm überragt.

Fig. 2 zeigt eine schematische Darstellung des Aufbaues des inneren Teiles des Abstandsrahmens 2 bei der Gasentladungsanzeigevorrichtung mit Nachbeschleunigungsraum 1. Der Abstandsrahmen 2 reicht nahe an den aktiven Teil der mit einer Potentialschicht 13 und einer Leuchtstoffschicht 8 versehenen Frontplatte 4 heran. Die Potentialschichten 7 und 13 des Nachbeschleunigungsraumes 1 werden in ihren Randbereichen vom inneren Teil des Abstandsrahmens 2 voneinander getrennt. Der innere Rand des Abstandsrahmens 2 ist frei von Abdichtmaterial, z.B. von Glaslot. Der zur äusseren Berandung der Gasentladungsanzeigevorrichtung gerichtete Teil des Abstandsrahmens 2 dient zur vakuumdichten Versiegelung.

Beim Aufbau der Anzeigen gewinnt man an Optimierungsspielraum, wenn man den Abstandsrahmen diesen beiden Funktionen entsprechend in einen inneren und einen äusseren Rahmen aufteilt. An dem Glas der Frontplatte 4 sind Justierstifte 9 befestigt, die während des Herstellungsprozesses einschliesslich der Glaslottechnik dort verbleiben und die zur Justierung von Leuchtstoffraster 8, Steuergitter 10 und Steuerscheibe 5 dienen.

Die Fig. 3 bis 5 zeigen Beispiele für Aufbauvarianten. So ist in Fig. 3 die Höhe des zweiten, äusseren Abstandsrahmens 3 grösser als es der Höhe des Nachbeschleunigungsraumes 1 entspricht, um auch noch zusätzliche Steuergitter ohne zusätzliche Glaslotnähte vakuumdicht versiegeln zu können. Beim Aufbau des äusseren Abstandsrahmenn 3 kann man nun je nach den gestellten Anforderungen vorgesinterte Glaslotstäbe verwenden, die beim Glaslotprozess durch die dabei ablaufende plastische Deformation des Glaslotes in die richtige Gestalt gebracht werden.

Werden jedoch besonders hohe Anforderungen an die Festigkeit des Glaslotnähte gestellt, so ist es vorteilhaft, den grössten Teil des Dickenbereiches des äusseren Abstandsrahmens 3 als Glasteil(e) zu gestalten, um die Dicke der Glaslotnaht so klein wie möglich zu wählen. Ebenso sind Übergänge zwischen den beiden geschilderten Aufbauvarianten möglich.

Bei dem in Fig. 3 dargestellten Ausführungsbeispiel ist ein zusätzliches, mit einer Potentialschicht 14 versehenes Steuergitter 10 zwischen dem mit einer Potentialschicht 13 und einer Leuchtstoffschicht 8 versehenen Frontplatte 4 und der mit einer Potentialschicht 14 versehenen Steuerscheibe 5 im Nachbeschleunigungsraum 1 angeordnet.

Beim Zusammenbau der Vorrichtung wird zunächst auf der Steuerscheibe 5 das Steuergitter 10 in die richtige Position gebracht und mit einem Hochtemperaturkleber an einigen Punkten (Klebenähten 6) in bezug zur Steuerscheibe 5 fixiert. Anschliessend wird der innere Abstandsrahmen 2 auf dem Steuergitter 10 ebenfalls mit einigen Tropfen eines Hochtemperaturklebers fixiert. Zur vakuumdichten Versiegelung des Aufbaues werden vier vorgesinterte Glaslotstäbe mit einer Breite von ca. 1 mm und einer Dicke von 2,5 mm bis 3 mm aussen um den inneren Abstandsrahmen 2 gelegt. Der ganze Aufbau wird dann einem Temperprozess unterzogen. Das anfänglich im Überschuss vorhandene Glaslot füllt beim Absinken der Frontplatte 4 auf das durch Steuergitter 10 und inneren Abstandsrahmen 2 bestimmte Niveau noch vorhandene Lücken aus und erzeugt so eine dichte Verbindung zwischen Steuerscheibe 5 und Frontplatte 4. Zum Justieren der Anordnung sind wiederum Justierstifte 9 vorgesehen.

Bei dem in Fig. 4 dargestellten Ausführungsbeispiel werden wiederum zwei Abstandsrahmen verwendet. Der innere Abstandsrahmen 2 begrenzt den Nachbeschleunigungsraum 1 zwischen der mit einer Potentialschicht 13 und einem Leuchtstoffraster 8 versehenen Frontplatte 4 und dem mit einer Potentiaischicht 14 versehenen Steuergitter 10, das auf der mit der Potentiaischicht 7 (Spaltenleiter) versehenen Steuerscheibe 5 angeordnet ist. Abstandsrahmen 2, Steuergitter 10 und Steuerscheibe 5 sind mittels Justierstiften 9 justiert und durch Klebenähte 6 aus einem Hochtemperaturkleber fixiert. Der äussere Abstandsrahmen 3 besteht an zwei gegenüberliegenden Seiten aus mit Glaslot 11 bepasteten Glasstreifen und an beiden anderen Seiten aus Glaslot.

Fig. 5 zeigt den Aufbau des Nachbeschleunigungsraumes 1 für ein Leuchtschirmglas mit integriertem Abstandsrahmen. Da im Gegensatz zum Bildschirmaufbau mit einer ebenen Frontplatte 4 beim Aufbau nach Fig. 5 die leitfähige Schicht (Potentiaischicht 13). der Frontplatte 4 nur im Inneren des Nachbeschleunigungsraumes 1 vorhanden ist, kann auf den äusseren Teil des breiten Abstandsrahmens verzichtet werden. Daher kann man den Hochspannungs- überschläge verhindernden und in den Innenraum 1 hineinragenden Teil des Abstandsrahmens 2 in Form von Glasstreifen in die Bildschirmwanne hineinlegen und am Rand des integrierten Abstandsrahmens z.B. mit Glaslot 11 befestigen, nachdem alle für die Funktion des Bildschirmes wichtigen Schichten auf die Frontplatte 4 aufgebracht sind. Der an der Frontplatte 4 angebrachte Justierstift 9 dient wiederum zum Justieren von Steuerscheibe 5, von Steuergitter 10, die mit einer Metallisierung (Potentialschicht 14) versehen ist und von Abstandsrahmen 2.

Fig. 6 zeigt eine schematische Darstellung des Aufbaues eines zu einer Einheit kombinierten inneren und äusseren Abstandsrahmens 2 bei einer Gasentladungsanzeigevorrichtung mit einem Nachbeschleunigungsraum 1, der von der mit einer Potentialschicht 7 versehenen Steuerscheibe 5 und dem mit einer Potentialschicht 13 und einer Leuchtstoffschicht 8 versehenen Frontplatte 4 begrenzt ist. Der Justierstift 9 reicht von der Frontplatte 4 durch den Abstandsrahmen 2 und die Steuerscheibe 5 hindurch. Der Abstandsrahmen 2 ist mit der Steuerscheibe 5 und der Frontplatte 4 über Glaslotschichten 11 gasdicht verbunden.

## Patentansprüche

1. Gasentladungsanzeigevorrichtung mit einem gasgefüllten Raum, der auf einer Seite durch eine Frontplatte (4) und auf der gegenüberliegenden Seite durch eine Rückplatte gasdicht abgeschlossen und durch eine Steuerscheibe (5) in einen Gasentladungsraum und einen stützenfreien Nachbeschleunigungsraum (1) unterteilt ist, die auf ihrer einen Seite als Zeilenleiter (12) und auf ihrer anderen Seite als Spaltenleiter (7) eine Matrix bildende und jeweils getrennt ansteuerbare Elektrodenbahnen trägt und zusammen mit diesen Bahnen in den Kreuzungspunkten der Matrix durchbrochen ist, und der auf der Frontplattenseite ein mit einer Anodenschicht (13) versehener, den Nachbeschleunigungsraum begrenzender Leuchtschirm (8) und auf der Rückplattenseite eine oder mehrere gegeneinander isolierte, den Gasentladungsraum begrenzende Kathoden gegenüberliegen, wobei zwischen Steuerscheibe (5) und Frontplatte (4) sowie zwischen Steuerscheibe (5) und Kathode(n) ein diese Räume seitlich begrenzender Abstandsrahmen vorgesehen ist, dadurch gekennzeichnet, dass der Nachbeschleunigungsraum (1) von mindestens einem Abstandsrahmen (2) begrenzt ist, dessen innere Berandung mit der äusseren Berandung der aktiven Leuchtschirmfläche (8) nahezu oder im Idealfall völlig übereinstimmt und dessen lichte Weite derart dimensioniert ist, dass die innere Rahmenberandung frei von den die gasdichte Verbindung bewirkenden Materialien (6) bleibt, wobei der innere Rahmenbereich in den Raum zwischen den äusseren Randbereichen der den Nachbeschleunigungsraum (1) begrenzenden Potentialschichten (7, 13, 14) ragt.

2. Vorrichtung nach Anspruch 1, dadurch gekennzeichnet, dass der Abstandsrahmen (2) von einem zweiten, äusseren Abstandsrahmen (3) umgeben ist, der zur vakuumdichten Abdichtung des Nachbeschleunigungsraumes (1) dient.

3. Vorrichtung nach Anspruch 1 oder 2, dadurch gekennzeichnet, dass der Abstandsrahmen (2) aus Glas besteht.

4. Vorrichtung nach Anspruch 3, dadurch gekennzeichnet, dass das Glas in seinem thermischen Ausdehnungskoeffizienten dem des Frontplattenglases angepasst ist.

5. Vorrichtung nach einem der Ansprüche 1 bis 4, dadurch gekennzeichnet, dass der Abstandsrahmen (2) aus einzelnen Glasstreifen zusammengefügt ist.

6. Vorrichtung nach einem der Ansprüche 1 bis 5, dadurch gekennzeichnet, dass der Abstandsrahmen (2) durch einen Hochtemperaturkleber in seiner Position fixiert ist.

7. Vorrichtung nach einem der Ansprüche 1 bis 6, dadurch gekennzeichnet, dass der aus einzelnen Teilen gebildete Abstandsrahmen (2) an seinen Stossfugen Überlappungen bildet.

8. Vorrichtung nach einem der Ansprüche 2 bis 7, dadurch gekennzeichnet, dass der äussere Abstandsrahmen (3) aus einem Material besteht, das in einem Temperprozess sich plastisch verformt und eine feste und vakuumdichte Verbindung mit Frontplatte (4) und Steuerscheibe (5) eingeht.

9. Vorrichtung nach einem der Ansprüche 2 bis 8, dadurch gekennzeichnet, dass der äussere Abstandsrahmen (3) aus vorgesinterten Glaslotstreifen besteht.

10. Vorrichtung nach einem der Ansprüche 2 bis 9, dadurch gekennzeichnet, dass Teile des äusseren Abstandsrahmens (3) aus Glasstreifen gebildet sind.

11. Vorrichtung nach einem der Ansprüche 2 bis 10, dadurch gekennzeichnet, dass der äussere Abstandsrahmen (3) in seiner Höhe so bemessen ist, dass von diesem nicht nur der stützenfreie Nachbeschleunigungsraum (1) sondern auch ein oder mehrere zwischen Steuerscheibe (5) und Frontplatte (4) angeordnete Steuergitter (10) umschlossen sind.

12. Vorrichtung nach einem der Ansprüche 2 bis 11, dadurch gekennzeichnet, dass die aus Glas bestehenden Teile des äusseren Abstandsrahmens (3) mit den ihnen benachbarten Teilen des inneren Abstandsrahmens (2) eine Einheit bilden.

13. Vorrichtung nach einem der Ansprüche 2 bis 11, dadurch gekennzeichnet, dass der äussere und der innere Abstandsrahmen (2, 3) aus je einem Stück bestehen.

14. Vorrichtung nach einem der Ansprüche 2 bis 12, dadurch gekennzeichnet, dass der äussere und der innere Abstandsrahmen (2, 3) aus einem Stück bestehen.

15. Vorrichtung nach einem der Ansprüche 1 bis 14, dadurch gekennzeichnet, dass für im Inneren der Gasentladungsanzeigevorrichtung angebrachte Justierstifte (9) an den entsprechenden Stellen im inneren Abstandsrahmen (2) Öffnungen angebracht sind.

16. Vorrichtung nach einem der Ansprüche 1 bis 14, dadurch gekennzeichnet, dass für am äusseren Rand der Gasentladungsanzeigevorrichtung angebrachte Justierstifte (9) an den entsprechenden Stellen im äusseren Abstandsrahmen (3) Öffnungen angebracht sind.

## Claims

1. Gas discharge display device having a gas- filled space which on one side is sealed by a front plate (4) and on the opposite side by a rear plate so as to be gas-tight and which is divided into a gas discharge space and a support-free post-acceleration space (1) by a control disc (5) which carries electrode paths on its one side as row conductors (12) and on its other side as column conductors (7), forming a matrix and each separately controllable, and which disc together with these paths is perforated at the crossing-points of the matrix, and which on the front plate side faces a fluorescent screen (8) provided with an anode layer (13) and bounding the post-acceleration space, and which on the rear plate side faces one or more mutually insulated cathodes bounding the gas discharge space, where a spacing frame, laterally bounding these spaces, is arranged both between control disc (5) and front plate (4) and also between control disc (5) and cathode(s), characterised in that the post-acceleration space (1) is bounded by at least one spacing frame (2), whose inner edging virtually corresponds to the outer edging of the active fluorescent screen surface (8) or corresponds completely in the ideal case, and whose inside width is dimensioned to be such that the inner frame edging remains free from the materials (6) effecting the gas-tight connection, where the inner frame region projects into the space between the outer edging regions of the potential layers (7, 13, 14) bounding the post-acceleration space (1).

2. Device as claimed in claim 1, characterised in that the spacing frame (2) is surrounded by a second outer spacing frame (3) which serves to seal the post-acceleration space (1) so as to be vacuum-tight.

3. Device as claimed in claim 1 or 2, characterised in that the spacing frame (2) consists of glass.

4. Device as claimed in claim 3, characterised in that the glass is matched to the plate glass in its coefficient of thermal expansion.

5. Device as claimed in one of claims 1 to 4, characterised in that the spacing frame (2) is composed of individual glass strips.

6. Device as claimed in one of claims 1 to 5, characterised in that the spacing frame (2) is fixed in its position by a high-temperature adhesive.

7. Device as claimed in one of claims 1 to 6, characterised in that the spacing frame (2) formed from individual components forms overlaps at its butt joints.

8. Device as claimed in one of claims 2 to 7, characterised in that the outer spacing frame (3) consists of a material which is plastically deformed in a thermal process and enters into a fixed and vacuum-tight connection with front plate (4) and control disc (5).

9. Device as claimed in one of claims 2 to 8, characterised in that the the outer spacing frame (3) consists of pre-sintered glass solder strips.

10. Device as claimed in one of claims 2 to 9, characterised in that sections of the outer spacing frame (3) are formed from glass strips.

11. Device as claimed in one of claims 2 to 10, characterised in that the height of the outer spacing frame (3) is dimensioned to be such that not only the support-free post-acceleration space (1) but also one or more control grids (10), which are arranged between control disc (5) and front plate (4), are surrounded by said spacing frame.

12. Device as claimed in one of claims 2 to 11, characterised in that the sections of the outer spacing frame (3) which consist of glass, form a unit together with the adjacent sections of the inner spacing frame (2).

13. Device as claimed in one of claims 2 to 11, characterised in that the outer and inner spacing frame (2, 3) respectively consist of one piece.

14. Device as claimed in one of claims 2 to 12, characterised in that the outer and inner spacing frame (2, 3) consist of one piece.

15. Device as claimed in one of claims 1 to 14, characterised in that openings are formed at the appropriate points in the inner spacing frame (2) for adjustment pins (9) fitted inside the gas discharge display device.

16. Device as claimed in one of claims 1 to 14, characterised in that openings are formed at the appropriate points in the outer spacing frame (3) for adjustment pins (9) fitted on the outer edge of the gas discharge display device.

## Revendications

1. Dispositif d'affichage à décharge dans un gaz comportant un espace rempli de gaz qui est fermé de façon étanche aux gaz d'un côté par une plaque frontale (4) et du côté opposé par une plaque arrière, et qui est subdivisé, en un espace de décharge dans un gaz et un espace de post-accélération (1) sans appui, par une plaque de commande (5) qui porte sur un de ses côtés, en tant que conducteurs de lignes (12), et sur son autre côté, en tant que conducteurs de colonnes (7), des voies d'électrodes formant une matrice et pouvant respectivement être commandées de façon distincte, et est percée, en même temps que ces voies, aux points de croisement de la matrice, et dans lequel, du côté de la plaque frontale, un écran luminescent (8), qui délimite l'espace de post-accélération et est muni d'une couche d'anode (13) et, du côté de la plaque arrière, une ou plusieurs cathodes, qui délimitent l'espace de décharge dans un gaz sont isolées les unes des autres, se font face, cependant qu'entre la plaque de commande (5) et la plaque frontale (4) ainsi qu'entre la plaque de commande (5) et la (les) cathode(s) il est prévu un cadre d'écartement délimitant latéralement ces espaces, caractérisé par le fait que l'espace de post-accélération (1) est délimité par au moins un cadre d'écartement (2) dont la bordure intérieure coïncide presque, ou totalement dans le cas idéal, avec la bordure extérieure de la surface active de l'écran luminescent (8) et dont la dimension intérieure est telle que la bordure intérieure de cadre reste libre des matériaux (6) assurant l'accouplement étanche aux gaz, cependant que la région intérieure du cadre s'avance dans l'espace entre les régions marginales extérieures des couches de potentiel (7, 13, 14) délimitant l'espace de post-accélération.

2. Dispositif suivant la revendication 1, caractérisé par le fait que le cadre d'écartement (2) est entouré par un second cadre d'écartement (2) extérieur (3) qui sert à l'étanchéification vis-à-vis du vide de l'espace de post-accélération (1).

3. Dispositif suivant la revendication 1 ou 2, caractérisé par le fait que le cadre d'écartement (2) est constitué par du verre.

4. Dispositif suivant la revendication 3, caractérisé par le fait que le verre est adapté, en ce qui concerne son coefficient de dilatation thermique, à celui de la plaque frontale.

5. Dispositif suivant l'une des revendications 1 à 4, caractérisé par le faitque le cadre d'écartement (2) est assemblé à partir de bandes de verre individuelles.

6. Dispositif suivant l'une des revendications 1 à 5, caractérisé par le fait que le cadre d'écartement (2) est fixé dans sa position par une colle à haute température.

7. Dispositif suivant l'une des revendications 1 à 6, caractérisé par le fait que le cadre d'écartement (2), formé par des parties individuelles, forme des chevauchements au niveau de ses joints.

8. Dispositif suivant l'une des revendications 2 à 7, caractérisé par le fait que le cadre d'écartement extérieur (3) est constitué par un matériau qui se déforme plastiquement dans un processus thermique et se fond dans un accouplement solide et étanche au vide avec la plaque frontale (4) et la plaque de commande (5).

9. Dispositif suivant l'une des revendications 2 à 8, caractérisé par le fait que le cadre d'écartement extérieur (3) est constitué par des bandes de soudure au verre pré-frittées.

10. Dispositif suivant l'une des revendications 2 à 9, caractérisé par le fait que des parties du cadre d'écartement extérieur (3) sont formées par des bandes de verre.

11. Dispositif suivant l'une des revendications 2 à 10, caractérisé par le fait que le cadre d'écartement extérieur (3) est dimensionné en hauteur de manière que non seulement l'espace de post-accélération (1) sans appui mais égelament une ou plusieurs grilles de commande (10), disposées entre la plaque de commande (5) et la plaque frontale (4), soient entourés par celui-ci.

12. Dispositif suivant l'une des revendications 2 à 11, caractérisé par le fait que les parties du cadre d'écartement extérieur (3) constituées par du verre forment une unité avec les parties du cadre d'écartement intérieur (2) qui en sont voisines.

13. Dispositif suivant l'une des revendications 2 à 11, caractérisé par le fait que les cadres d'écartement extérieur et intérieur (2, 3) sont respectivement constitués d'une seule pièce.

14. Dispositif suivant l'une des revendications 2 à 12, caractérisé par le fait que les cadres d'écartement extérieur et intérieur (2, 3) sont d'une seule pièce.

15. Dispositif suivant l'une des revendications 1 à 14, caractérisé par le fait que des ouvertures pour des broches d'ajustage (9), disposées à l'intérieur du dispositif d'affichage à décharge dans un gaz, sont ménagées dans le cadre d'écartement intérieur (2), aux endroits correspondants.

16. Dispositif suivant l'une des revendications 1 à 14, caractérisé par le fait que des ouvertures pour des broches d'ajustage (9), disposées sur le bord extérieur du dispositif d'affichage à décharge dans un gaz, sont ménagées dans le cadre d'écartement extérieur (3), aux endroits correspondants.
